# EUROPÄISCHE PATENTSCHRIFT

(11) **EP 1 577 634 B1**
(45) Veröffentlichungstag und Bekanntmachung des Hinweises auf die Patenterteilung: **01.06.2011**
(21) Anmeldenummer: 05001511.4
(22) Anmeldetag: 26.01.2005
(51) Int. Cl.: F42C 19/08

(54) **Treibladungsanzünder**
Igniter for propulsive charge
Allumeur pour charge propulsive

(30) Priorität: 17.03.2004 DE 102004012934
(43) Veröffentlichungstag der Anmeldung: 21.09.2005
(73) Patentinhaber: Rheinmetall Waffe Munition GmbH, 29345 Unterlüss (DE)
(72) Erfinder: Unterstein, Klaus, 40468 Düsseldorf (DE); Ulf, Hahn, Dr., 40882 Ratingen (DE)
(74) Vertreter: Dietrich, Barbara

(56) Entgegenhaltungen:
- EP-A- 0 390 756
- EP-A- 1 039 260
- WO-A-01/71274
- DE-A1- 2 344 979
- FR-A- 866 800
- FR-A- 2 343 987
- GB-A- 605 135
- US-A- 2 446 187
- US-A- 4 284 196

## Beschreibung

Die Erfindung betrifft einen Treibladungsanzünder für patronierte Munition mit einem Kopfteil und einem sich an das Kopfteil anschließendes, Anzündöffnungen aufweisendes Anzündrohr, in dem eine Anzündladung angeordnet ist.

In einem derartigen Treibladungsanzünder (TLAnz) müssen die empfindlichen explosiven Elemente der Anzündkette in geschützter, umhüllter Form vorliegen. Insbesondere ist eine Abdichtung der empfindlichen Anzündladung gegen Umwelteinflüsse erforderlich. So müssen die Anzündöffnungen und Gewindeteile des Anzündrohres zuverlässig abgedichtet sein, um die Funktion des TLAnz zu gewährleisten. Im Hinblick auf die Forderungen der Abnehmer entsprechender Munition muß die Abdichtung der Anzündladung mindestens 10 Jahre in feucht und feuchtaggressiven Klimaten zuverlässig gewährleistet sein, und zwar selbst dann, wenn die entsprechende Patrone nicht vollständig gegen Feuchtigkeit abgedichtet ist.

Es ist bereits vorgeschlagen worden, zum Schutz der Anzündladung gegen äußere Umgebungseinflüsse innerhalb des Mantelrohres ein dünnwandiges Schutzrohr aus einer Kunststoff- oder Metallfolie anzuordnen, welches auf seiner dem Kopfteil abgewandten Seite geschlossen ist und dessen Außenwand an der Innenwand des Mantelrohres anliegt und die Anzündöffnungen innenseitig verdeckt. Derartige Zünder sind in der WO 01/71274 oder EP 1 039 260 offenbart.

Bei Überdruckversuchen hat sich indessen gezeigt, daß das Innere des Schutzrohres nicht vollständig wasserdicht ist, da vermutlich zwischen dem Mantelrohr und dem Schutzrohr Feuchtigkeit kopfteilseitig in das Schutzrohr und damit auch in die Anzündladung gelangt.

Der Erfindung liegt die Aufgabe zugrunde, einen Treibladungsanzünder anzugeben, der ein Anzündrohr mit einem innenseitig angeordneten Schutzrohr besitzt, welches auch bei erhöhter Feuchtelagerung über einen längeren Zeitraum die Anzündladung sicher gegen äußere Umgebungseinflüsse abdichtet.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, das Schutzrohr auf seinem dem Kopfteil zugewandten Ende durch eine mit dem Schutzrohr kraftschlüssig verbundene Verschlußkappe gegen Feuchtigkeit abzudichten.

Die Verwendung einer derartigen Verschlußkappe ermöglicht es außerdem, auf einfache Weise ein gekapseltes Schutzrohr mit Anzündladung vorzufertigen und diese Einheit auf Wasserdichtigkeit z.B. durch eine visuelle Überprüfung und eine Gewichtskontrolle zu prüfen.

Möglich ist es , die Verschlußkappe hutförmig mit und ohne randseitige Krempe auszubilden.

Um ein sicheres Zünden der Anzündladung zu gewährleisten, hat es sich ferner als zweckmäßig erwiesen, wenn die der Anzündladung zugewandte Seite des Bodens der Verschlußkappe mit Sollbruchstellen bildenden Vertiefungen versehen ist.

Schließlich ergibt sich ein weiterer Schutz gegen Feuchtigkeit, wenn die Anzündöffnungen des Mantelrohres mit stopfen- oder klipsartigen Elementen verschlossen werden, weil selbst im Fall einer nachträglichen Beschädigung des relativ dünnen Schutzrohres keine Feuchtigkeit durch diese Öffnungen in das Schutzrohr gelangen kann.

Weitere Einzelheiten und Vorteile der Erfindung ergeben sich aus den folgenden anhand von Figuren erläuterten Ausführungsbeispielen. Es zeigen:
Fig.1 den Längsschnitt eines erfindungsgemäßen Treibladungsanzünders mit einem durch eine Verschlußkappe verschlossenen Schutzrohr;
Fig.2 und 3 zwei mögliche Anordnungen plattenförmiger Verschlußkappen an dem Schutzrohr, die jedoch nicht erfindungsgemäß sind.
Fig.4 und 5 zwei mögliche Anordnungen hutförmiger Verschlußkappen an dem Schutzrohr;
Fig.6 den Längsschnitt einer hutförmigen Verschlußkappe mit im Bodenbereich Sollbruchstellen bildenden Vertiefungen;
Fig.7 eine Draufsicht auf den Boden der in Fig.6 dargestellten Verschlußkappe und
Fig.8 eine Fig.7 entsprechende Draufsicht auf den Boden der in Fig.6 dargestellten Verschlußkappe mit unterschiedlich ausgebildeten Vertiefungen.

In Fig.1 ist mit 1 ein Treibladungsanzünder für großkalibrige patronierte Panzermunition bezeichnet, der im wesentlichen aus einem Kopfteil 2 und einem sich daran in Richtung der Längsachse 3 des Anzünders 1 anschließenden Anzündrohr 4 besteht. Das Kopfteil 2, welches ein nicht dargestelltes Anzündhütchen sowie eine Verstärkerladung 5 enthält, ist mit einem Außengewinde 6 zum Einschrauben des Treibladungsanzünders 1 in den Boden der entsprechenden Patrone (nicht dargestellt) versehen.

Das Anzündrohr 4 setzt sich aus einem Mantelrohr 7 aus Stahl mit Anzündöffnungen 8 und einer innenseitig angeordneten Abdichtung in Form eines vorderseitig geschlossenen Schutzrohres 9 (z.B. aus einer Kunststoff- oder Metallfolie) zusammen.

Um zu vermeiden, daß Feuchtigkeit von außen durch die Anzündöffnungen 8 eindringen kann, sind die Anzündöffnungen 8 durch Stopfen 10 aus einem entsprechenden feuchtigkeitsundurchlässigen Material verschlossen. Das Schutzrohr 9 ist mit einer pulver- oder stangenförmigen Anzündladung 11 gefüllt und deckt die Anzündöffnungen 8 innenseitig ab.

Auf seinem dem Kopfteil 2 zugewandten Ende ist das Schutzrohr 9 erfindungsgemäß durch eine z.B. hutförmige Verschlußkappe 12 derart dicht verschlossen, daß keine Feuchtigkeit in diesem Bereich in das Innere des Schutzrohres 9 eindringen kann.

Die Fig.2-6 zeigen unterschiedliche Ausgestaltungen von Verschlußkappen.

Dabei zeigen die Fig.2 und 3 Verschlußkappen 12', die plattenförmig ausgebildet sind und mit dem dem Kopfteil 2 des TLAnz zugewandten Randbereich 13 des Schutzrohres 9 verklebt oder verschweißt sind. Die Verschlußkappe 12' kann direkt stirnseitig mit dem Schutzrohr 9 verbunden sein (Fig.2) oder sie wird von dem umgeschlagenen Randbereich 13 des Schutzrohres 9 umschlossen (Fig.3).

Die Fig.4 und 5 zeigen hutförmig ausgebildete Verschlußkappen 12 und 12*"*. Im Falle der Fig.5 ist die Verschlußkappe 12 mit einer Krempe 14 versehen, die von dem umgeschlagenen Randbereich 13 des Schutzrohres 9 umschlossen ist.

In Fig.6 ist ein weiteres Ausführungsbeispiel einer hutförmigen Verschlußkappe 12*'"* dargestellt, die auf ihrer der Anzündladung 11 zugewandten Seite des Bodens 15 mit Sollbruchstellen bildenden kreisförmigen Vertiefungen 16 versehen ist.

Wie Fig.7 entnehmbar ist, müssen die Vertiefungen nicht zwingend kreisförmig ausgebildet sein, sondern können auch eine andere Form, z.B. eine kreisabschnittsförmig Gestalt, aufweisen.

### Bezugszeichenliste

- 1: Treibladungsanzünder
- 2: Kopfteil
- 3: Längsachse
- 4: Anzündrohr
- 5: Verstärkerladung
- 6: Außengewinde
- 7: Mantelrohr
- 8: Anzündöffnung
- 9: Schutzrohr
- 10: Stopfen, Element
- 11: Anzündladung
- 12-12"': Verschlußkappen
- 13: Randbereich
- 14: Krempe
- 15: Boden
- 16,16': Vertiefungen

## Patentansprüche

1. Treibladungsanzünder für patronierte Munition mit einem Kopfteil (2) und einem sich an das Kopfteil (2) anschließendes Anzündrohr (4), in dem eine Anzündladung (11) angeordnet ist, mit den Merkmalen:
a) das Anzündrohr (4) umfaßt ein Anzündöffnungen (8) aufweisendes Mantelrohr (7) und ein die Anzündladung (11) enthaltendes, in dem Mantelrohr (7) angeordnetes dünnwandiges Schutzrohr (9), dessen Außenwand an der Innenwand des Mantelrohres (7) anliegt und die Anzündöffnungen (8) innenseitig verdeckt;
**gekennzeichnet durch** das Merkmal:
b) das Schutzrohr (9) ist auf seinem dem Kopfteil (2) zugewandten Ende **durch** eine mit dem Schutzrohr (9) kraftschlüssig verbundene Verschlußkappe (12-12"') gegen Feuchtigkeit abgedichtet.

2. Treibladungsanzünder nach Anspruch 1, **dadurch gekennzeichnet, daß** die Verschlußkappe (12; 12"') hutförmig ausgebildet ist, wobei der Boden (15) der Verschlußkappe (12; 12"') an die Anzündladung (11) angrenzt und die Seitenwände der Verschlußkappe (12; 12"') sich bis zum stirnseitigen Randbereich (13) des Schutzrohres (9) erstrecken.

3. Treibladungsanzünder nach Anspruch 2 **dadurch gekennzeichnet, daß** die hutförmige Verschlußkappe (12;12"') randseitig mit einer Krempe (14) versehen ist, welche entweder auf dem stirnseitigen Randbereich (13) des Schutzrohres (9) aufliegt oder welche von dem umgeschlagenen Randbereich (13) des Schutzrohres (9) umschlossen ist.

4. Treibladungsanzünder nach Anspruch 1, **dadurch gekennzeichnet, daß** die Verschlußkappe (12") hutförmig ausgebildet ist, wobei der Boden kopfteilseitig angeordnet ist und die Seitenwände der Verschlußkappe (12") sich bis in den Bereich der Anzündladung (11) erstrecken.

5. Treibladungsanzünder nach einem der Ansprüche 2 bis 4, **dadurch gekennzeichnet, daß** die der Anzündladung (11) zugewandte Seite der Verschlußkappe (12"') mit Sollbruchstellen bildenden Vertiefungen (16, 16') versehen ist.

6. Treibladungsanzünder nach einem der Ansprüche 1 bis 5, **dadurch gekennzeichnet, daß** die Anzündöffnungen (8) des Mantelrohres (7) mit stopfen- oder klipsartigen Elementen (10) verschlossen sind.

## Claims

1. Propellant charge igniter for cartridge ammunition having a head part (2) and an ignition tube (4) which is connected to the head part (2) and in which an ignition charge (11) is arranged, having the following features:
a) the ignition tube (4) comprises a casing tube (7), which has ignition openings (8) and a thin-walled protection tube (9), which contains the ignition charge (11) and is arranged in the casing tube (7), the outer wall of which protection tube (9) rests on the inner wall of the casing tube (7) and conceals the ignition openings (8) on the inside;
**characterized by** the following feature:
b) the protection tube (9) is sealed against moisture on its end facing the head part (2) by a closure cap (12-12"') which is connected with a force fit to the protection tube (9).

2. Propellant charge igniter according to Claim 1, **characterized in that** the closure cap (12; 12"') is in the form of a cap, with the base (15) of the closure cap (12; 12"') being adjacent to the ignition charge (11), and with the side walls of the closure cap (12; 12''') extending to the end-face edge area (13) of the protection tube (9).

3. Propellant charge igniter according to Claim 2, **characterized in that** the closure cap (12; 12'''), which is in the form of a cap, is provided at the edge with a brim (14), which either rests on the end-face edge area (13) of the protection tube (9) or is surrounded by the folded-over edge area (13) of the protection tube (9).

4. Propellant charge igniter according to Claim 1, **characterized in that** the closure cap (12") is in the form of cap, with the base being arranged on the head part side, and with the side walls of the closure cap (12") extending into the area of the ignition charge (11).

5. Propellant charge igniter according to one of Claims 2 to 4, **characterized in that that** side of the closure cap (12"') which faces the ignition charge (11) is provided with depressions (16, 16') which form weak points.

6. Propellant charge igniter according to one of Claims 1 to 5, **characterized in that** the ignition openings (8) in the casing tube (7) are closed by elements (10) like plugs or clips.

## Revendications

1. Allumeur de charge propulsive pour une munition à cartouche comprenant une partie de tête (2) et un tube d'allumage (4) qui vient se raccorder à la partie de tête (2) et dans lequel est disposée une charge d'allumage (11), avec les caractéristiques suivantes :
a) le tube d'allumage (4) comprend un tube d'enveloppe (7) qui présente des ouvertures d'allumage (8) ainsi qu'un tube de protection (9) à paroi mince contenant la charge d'allumage (11) et disposé dans le tube d'enveloppe (7), dont la paroi extérieure repose contre la paroi intérieure du tube d'enveloppe (7) et recouvre les ouvertures d'allumage (8) du côté intérieur ;
**caractérisé par** la caractéristique suivante :
b) le tube de protection (9) est rendu étanche à l'humidité sur son extrémité faisant face à la partie de tête (2) par un capuchon de fermeture (12-12'') relié par adhérence avec le tube de protection (9).

2. Allumeur de charge propulsive selon la revendication 1, **caractérisé en ce que** le capuchon de fermeture (12 ; 12"') est réalisé en forme de chapeau, le fond (15) du capuchon de fermeture (12 ; 12''') étant contigu à la charge d'allumage (11) et les parois latérales du capuchon de fermeture (12 ; 12''') s'étendant jusqu'à la zone de bordure côté frontal (13) du tube de protection (9).

3. Allumeur de charge propulsive selon la revendication 2, **caractérisé en ce que** le capuchon de fermeture (12 ; 12"') en forme de chapeau est muni du côté de son bord d'un rebord (14) qui soit repose sur la zone de bordure côté frontal (13) du tube de protection (9), soit qui est entouré par la zone de bordure (13) retournée du tube de protection (9).

4. Allumeur de charge propulsive selon la revendication 1, **caractérisé en ce que** le capuchon de fermeture (12") est réalisé en forme de chapeau, le fond étant disposé du côté de la partie de tête et les parois latérales du capuchon de fermeture (12") s'étendant jusque dans la zone de la charge d'allumage (11).

5. Allumeur de charge propulsive selon l'une des revendications 2 à 4, **caractérisé en ce que** le côté du capuchon de fermeture (12"') qui fait face à la charge d'allumage (11) est muni d'enfoncements (16, 16') qui forment des points destinés à la rupture.

6. Allumeur de charge propulsive selon l'une des revendications 1 à 5, **caractérisé en ce que** les ouvertures d'allumage (8) du tube d'enveloppe (7) sont fermées par des éléments (10) de type bouchons ou clips.
